# EUROPÄISCHE PATENTSCHRIFT

(11) **EP 3 168 014 B1**
(45) Veröffentlichungstag und Bekanntmachung des Hinweises auf die Patenterteilung: **25.07.2018**
(21) Anmeldenummer: 16197939.8
(22) Anmeldetag: 09.11.2016
(51) Int. Cl.: B26D 1/15, B26D 7/06

(54) **SCHNEIDEMASCHINE MIT VERSCHWENKBAREM SCHLITTEN**
CUTTING MACHINE WITH PIVOTABLE CARRIAGE
COUPEUSE COMPRENANT UN CHARIOT PIVOTANT

(30) Priorität: 12.11.2015 DE 102015119585
(43) Veröffentlichungstag der Anmeldung: 17.05.2017
(73) Patentinhaber: Bizerba SE & Co. KG, 72336 Balingen (DE)
(72) Erfinder: DINGER, Manfred, 72336 Balingen (DE); WERSCHING, Claudius, 72336 Balingen (DE)
(74) Vertreter: Huber, Meik

(56) Entgegenhaltungen:
- EP-A1- 0 661 143
- US-A- 2 378 664

## Beschreibung

Die Erfindung betrifft eine Schneidemaschine zum Abtrennen von Scheiben von insbesondere strangförmigem Schneidgut gemäß den Merkmalen des Oberbegriffs des Anspruchs 1.

Eine solche Schneidemaschine ist aus der DE 10 2011 084 103 A1 bekannt. Dort ist eine Lebensmittelschneidemaschine gezeigt, mit der Scheiben von einem strangförmigen Lebensmittel abgeschnitten werden, wobei strangförmige Lebensmittel auf einen Schlitten aufgelegt und dieser parallel zu einem Schneidmesser hin und her bewegt wird. Zu Reinigungszwecken kann der Schlitten nach Lösen einer Verriegelungseinrichtung ausgeschwenkt, d.h. von dem Schneidmesser weg geschwenkt werden. Der Schlitten ist über einen Schlittenfuß in dem Gehäuse der Schneidemaschine geführt. Der Schlittenfuß weist ein Schwenklager mit einer Schwenkachse auf, um die der Schlitten nach Lösen der Verriegelung schwenkbar ist.

Aus der US 2 378 664 A ist ebenfalls eine Schneidemaschine mit einem verschwenkbaren Schlitten bekannt. Dort ist am Schlittenfuß eine Verriegelungsvorrichtung mit einem federbelasteten Stift vorgesehen, um in der Schneidposition ein unbeabsichtigtes Auskippen des Schlittens zu verhindern.

In der Praxis sind, insbesondere bei relativ großen Schneidemaschinen im professionellen Bereich, solche Schlitten zur Auflage von Schneidgut aus einem massiven Material, beispielsweise Aluminium oder einer Aluminiumlegierung ausgebildet. Das Gewicht des Schlittens steigt mit zunehmender Größe der Schneidemaschine bzw. mit zunehmender Länge des zu verarbeitenden strangförmigen Schneidguts an. Dies bringt für einen Bediener den Nachteil, dass er beim Schwenken des Schlittens relativ hohe Kräfte aufwenden muss.

Der Erfindung liegt die Aufgabe zugrunde, eine Schneidemaschine zu schaffen, die auch für relativ langes strangförmiges Schneidgut geeignet ist, dabei eine hohe Sicherheit aufweist und für einen Bediener einfach zu handhaben ist, vorzugsweise eine hohe Ergonomie besitzt.

Diese Aufgabe wird erfindungsgemäß durch eine Schneidmaschine mit den Merkmalen des Anspruchs 1 und ein Herstellungsverfahren für eine Schneidmaschine mit den Merkmalen des Anspruchs 13 gelöst.

Erfindungsgemäß ist vorgesehen, dass der Schlitten ein Dämpfungselement und/oder ein Federelement aufweist, welches zwischen der Auflageplatte und dem Schlittenfuß oder zwischen einem ersten Teil des Schlittenfußes oder einem zweiten Teil des Schlittenfußes angeordnet ist, bzw. einwirkt, um eine Schwenkbewegung der Auflageplatte in eine Reinigungsposition und/oder zurück zu dämpfen. Beim Schwenken des Schlittens muss ein Bediener gegen das Gewicht des Schlittens bzw. der Auflageplatte arbeiten. Je weiter der Schlitten verschwenkt wird, desto störender wirkt sich das Eigengewicht des Schlittens bzw. der Auflageplatte aus. In Folge des Eigengewichts erfährt der Schlitten beim Auskippen eine Beschleunigung, sodass ein Bediener beim Auskippen des Schlittens möglicherweise Gefahr läuft, sich zu verletzen oder die Schneidemaschine zu beschädigen. Durch die Dämpfung der Schwenkbewegung wird die Geschwindigkeit während des Schwenkens deutlich reduziert. Dadurch ist das Unfallrisiko für den Bediener bzw. das Risiko, dass der Bediener bei einem unvorsichtigen Schwenken des Schlittens die Schneidemaschine möglicherweise beschädigt, reduziert.

Vorzugsweise kann die Schwenkbewegung von der Schneidposition in eine Reinigungsposition gedämpft werden. Durch die Dämpfung wird die Ergonomie erhöht, da der Bediener beim Schwenkvorgang nun nicht mehr gegen die volle Gewichtskraft des Schlittens arbeiten muss.

Auch bei einem Verschwenken des Schlittens bzw. der Auflageplatte von der Reinigungsposition in die Schneidposition ist die Dämpfung der Schwenkbewegung über das Dämpfungselement und/oder das Federelement vorteilhaft. Bei einem Zurückschwenken des Schlittens bzw. der Auflageplatte von der Reinigungsposition in die Schneidposition muss ein Bediener bei herkömmlichen Schlitten gegen das volle Gewicht des Schlittens arbeiten, um ein zu schnelles Zurückschwenken oder -klappen des Schlittens bzw. der Auflageplatte zu verhindern. Durch die Dämpfung dieser Schwenkbewegung wird die Geschwindigkeit der Auflageplatte oder des Schlittens in die Schneidposition deutlich reduziert.

Von Vorteil ist ebenfalls, wenn der Schlitten ein Federelement aufweist, um eine Schwenkbewegung der Auflageplatte zu dämpfen. Als weiterer Vorteil wird beim Schwenken des Schlittens ein Teil der von dem Schlitten und/oder der Auflageplatte wirkenden Gewichtskraft in dem Federelement gespeichert. Diese gespeicherte Kraft wird dann verwendet, um den Schwenkvorgang in die entgegengesetzte Richtung zu unterstützen und somit dem Bediener ein erleichtertes Bedienen der Schneidemaschine zu ermöglichen. So ist vorgesehen, dass beispielsweise beim Ausschwenken des Schlittens und/oder der Auflageplatte von der Schneidposition in die Reinigungsposition Energie in dem Federelement gespeichert wird, die dann beim anschließenden Zurückschwenken des Schlittens und/oder der Auflageplatte von der Reinigungsposition in die Schneidposition freigesetzt wird, um dem Bediener ein Schwenken mit geringem Kraftaufwand zu ermöglichen.

Dabei kann vorgesehen sein, dass in einer Ausgestaltung ein Dämpfungselement verwendet wird, welches als Öldruckdämpfer oder als Gasdruckdämpfer ausgebildet sein kann.

Weiter kann vorgesehen sein, dass in einer Ausgestaltung ein Federelement verwendet wird, welches als Torsionsfeder oder als Gasdruckfeder ausgebildet ist. Unter Gasdruckfeder bzw. Gasfeder wird eine pneumatische Feder verstanden, bei der ein unter hohem Druck stehendes Gas zur Bereitstellung einer Federkraft genutzt wird. Eine Gasdruckfeder weist einen Zylinder mit einer darin geführten Kolbenstange und einem Kolben auf. Im Inneren des Zylinders ist ein Gas unter Druck eingefüllt, welches auf den Kolben und damit auf die Kolbenstange wirkt. Die resultierende Federkraft ergibt sich aus dem Gasdruck sowie der Querschnittsfläche des verwendeten Kolbens.

Für eine vorteilhafte Wirkung kann vorgesehen sein, sowohl ein Dämpfungselement als auch ein Federelement zu verwenden, um eine optimale Abstimmung des Kraftverlaufes beim Schwenken des Schlittens und/oder der Auflageplatte zu erzielen. Vorteilhafterweise kann als einziges Bauteil auch ein Federdämpfungselement verwendet werden, welches die Eigenschaft eines Dämpfers und die Eigenschaft einer Feder in sich vereint. So kann eine optimale Abstimmung des Kraftverlaufes beim Schwenken erzielt werden und zudem eine Reduktion des Herstellungsaufwandes erfolgen. Beispielsweise kann eine Gasdruckfeder mit einem integrierten Dämpfungsmechanismus verwendet werden.

Es ist vorgesehen, dass die Schneidemaschine ein Maschinengehäuse aufweist, welches einen Antriebsmotor und ein von dem Antriebsmotor in einer Schneidebene rotierend angetriebenes Schneidmesser haltert. An dem Maschinengehäuse ist ein Schlitten mit einer Auflageplatte zur Auflage von strangförmigem Schneidgut parallel zu der Schneidebene hin und her bewegbar.

In einer Ausgestaltung kann vorgesehen sein, dass das Maschinengehäuse einen Antrieb mit einem Antriebsmotor aufweist, um den Schlitten parallel zu der Schneidebene zu bewegen. Der Antriebsmotor kann innerhalb des Maschinengehäuses angeordnet sein und einen umlaufenden Zahnriemen antreiben. Ein Trum des Zahnriemens ist mit dem Schlittenfuß verbunden, um diesen entlang der Linearführung zu bewegen. Durch Umschaltung des Drehsinns des Schlittenantriebsmotors kann der Schlitten dann parallel zu der Schneidebene hin und her bewegt werden.

Der Schlitten weist eine Schneidposition auf, in der die Auflageplatte im Wesentlichen orthogonal, d.h. rechtwinkelig, zu dem Schneidmesser bzw. der Schneidebene ausgerichtet ist. In der Schneidposition weist die dem Schneidmesser zugewandte Kante der Auflageplatte einen möglichst geringen Abstand zu dem Schneidmesser auf, um eine möglichst gute Führung des strangförmigen Schneidguts zu ermöglichen. In der Reinigungsposition ist der Schlitten bzw. die Auflageplatte ausschwenkbar. Es ist eine parallel zu der Schneidebene verlaufende Schwenkachse vorgesehen. Die Auflageplatte kann um die Schwenkachse um einen Winkel im Bereich von 15° bis über 90° in eine winkelig zu der Schneidebene angeordnete Reinigungsposition verschwenkt werden. Dadurch entfernt sich die vordere Kante der Auflageplatte von dem Messer und das Schneidmesser selbst wird für Reinigungszwecke frei zugänglich.

Die Schneidemaschine kann in einer Ausgestaltung als Vertikalschneider mit einem in einer vertikalen Schneidebene rotierenden Kreismesser ausgebildet sein.

In einer anderen Ausgestaltung kann die Schneidemaschine als Schrägschneider oder Schwerkraftschneider sein, wobei ein Kreismesser in einer gegen die Vertikale um einen Winkelbetrag von ca. 10 bis ca. 35 Grad gekippten Schneidebene rotiert.

Um in einer Ausgestaltung ein ergonomisches Schwenken zu ermöglichen, kann vorgesehen sein, dass das Federelement die Auflageplatte mit einer Kraft in Richtung der Schneidposition beaufschlagt. Vorzugsweise ist dabei vorgesehen, dass die Kennlinie des Federelements auf den Kraftverlauf beim Schwenken des Schlittens bzw. der Anschlagplatte derart angepasst ist, dass die von einem Benutzer während des Schwenkvorganges aufzubringende Kraft in einem Bereich von weniger als 20 N, vorzugsweise weniger als 10 N liegt. Die beim Schwenken aufzubringende Kraft kann entweder in Richtung der Schneidposition wirken, oder in Richtung der Reinigungsposition wirken.

In einer vorteilhaften Ausgestaltung ist das Federelement so ausgebildet bzw. bemessen, dass sich in der Schneidposition die von dem Schlitten bzw. der Auflageplatte ausgehende Kraft und die von dem Federelement ausgehende Gegenkraft neutralisieren, oder zumindest eine nur geringe Kraft in Richtung der Schneidposition resultiert. Diese resultierende Kraft liegt beispielsweise in einem Bereich von kleiner als 20 N, vorzugsweise kleiner als 10 N. Dadurch wird verhindert, dass sich der Schlitten bzw. die Auflageplatte ausgehend von der Schneidposition selbsttätig in Richtung Reinigungsposition bewegt, ohne dass ein Bediener bewusst eine Schwenkbewegung einleitet.

In einer Ausgestaltung kann vorgesehen sein, dass das Federelement zwischen der Auflageplatte und dem Schlittenfuß angeordnet ist. Alternativ kann das Federelement zwischen einem ersten Teil des Schlittenfußes und einem zweiten Teil des Schlittenfußes angeordnet sein. Das Federelement ist vorzugsweise so ausgebildet, dass es beim Schwenken der Auflageplatte von der Schneidposition in die Reinigungsposition aufgeladen wird.

Es kann auch vorgesehen sein, dass das Federelement entweder zwischen der Auflageplatte und dem Schlittenfuß angeordnet ist oder zwischen einem ersten Teil des Schlittenfußes und einem zweiten Teil des Schlittenfußes angeordnet, und so ausgebildet ist, dass das Federelement beim Schwenken der Auflageplatte von der Reinigungsposition in die Schneidposition entladen wird.

In einer Ausgestaltung kann insbesondere vorgesehen sein, dass das Schlittenschwenklager die Auflageplatte mit dem Schlittenfuß schwenkbar verbindet und der Schlittenfuß mit einer in oder an dem Maschinengehäuse angeordneten Linearführung verbunden ist.

In einer alternativen Ausgestaltung kann vorgesehen sein, dass das Schlittenschwenklager den ersten Teil des Schlittenfußes mit dem zweiten Teil des Schlittenfußes schwenkbar verbindet, und der erste Teil des Schlittenfußes mit einer in oder an dem Maschinengehäuse angeordneten Linearführung verbunden ist und der zweite Teil des Schlittenfußes mit der Auflageplatte fest verbunden ist.

Weiter ist gemäß einer erfindungsgemäßen Ausgestaltung vorgesehen, dass die Herstellung der Schneidemaschine erfolgt, indem bei der Montage des Federelements oder des Feder- und Dämpfungselements zuerst dessen erstes Ende mit einem Lagerblock verbunden wird und anschließend das Federelement oder das Feder- und Dämpfungselement zusammen mit dem Lagerblock in eine an einem ersten Teil des Schlittenfußes angeordnete Ausnehmung eingeführt wird und danach das zweite Ende des Federelements oder des Feder- und Dämpfungselements mit dem zweiten Teil des Schlittenfußes verbunden wird. So kann das Federelement oder das Feder- und Dämpfungselement bequem außerhalb des Maschinengehäuses vorbereitet werden. Anschließend kann das Federelement oder das Feder- und Dämpfungselement dann in der Schneidposition des Schlittens spannungsfrei eingebaut werden.

Von Vorteil ist, wenn der Lagerblock in der Ausnehmung formschlüssig gehalten und linear verschiebbar geführt wird. So kann das Federelement oder das Feder- und Dämpfungselement durch Einsetzen in die Ausnehmung bereits fixiert werden. Da das Federelement oder das Feder- und Dämpfungselement ohne Belastung eine längere Längserstreckung aufweist als mit Belastung, ist vorzugsweise vorgesehen, dass der Lagerblock in der Ausnehmung linear verschiebbar geführt wird. Durch die Verschiebung des Lagerblocks kann die Länge des Federelements oder des Feder- und Dämpfungselements kompensiert und das Federelement oder das Feder- und Dämpfungselement spannungsfrei montiert werden.

Um in der Schneidposition des Schlittens eine gewisse Vorspannung aufzubauen kann vorgesehen sein, dass der Lagerblock in der Ausnehmung über eine Schraubverbindung mit dem ersten Teil des Schlittenfußes verschraubt wird und das Federelement oder das Feder- und Dämpfungselement beim Verschrauben des Lagerblocks gespannt wird. Durch ein Anziehen der Verschraubung wird der Lagerblock entgegen der Kraft des Federelements oder des Feder- und Dämpfungselements zu dem ersten Schlittenteil hingezogen bis er schließlich mit diesem in Anlage kommt. Dabei wird das Federelement oder das Feder- und Dämpfungselement gespannt, so dass bereits in der Schneidposition des Schlittens eine Vorspannung wirkt, die ein Auskippen des Schlittens verhindert.

In einer Ausgestaltung kann vorgesehen sein, dass der Schlitten an dem Maschinengehäuse über den Schlittenfuß derart gelagert ist, dass der Schlitten mit ausgeklappter Auflageplatte entlang des Maschinengehäuses verfahrbar ist. Dadurch wird eine Reinigung der Schneidemaschine erleichtert, indem mit der in eine Reinigungsposition ausgeklappten Auflageplatte der Schlitten verfahren werden kann und eine Zugänglichkeit zu verschmutzten Bereichen der Schneidemaschine verbessert wird. Insbesondere kann die Linearführung des Schlittens so gestaltet sein, dass bei ausgeklappter Auflageplatte der gesamte Verfahrweg des Schlittens zur Verfügung steht.

Um einen sicheren Betrieb der Schneidemaschine zu ermöglichen, ist vorgesehen, dass der Schlittenfuß eine lösbare Verriegelungseinrichtung aufweist, um die Auflageplatte während des Schneidbetriebs, also in der Schneidposition gegen Schwenken zu sichern, vorzugsweise indem die Verriegelungseinrichtung in der Schneidposition den zweiten Teil des Schlittenfußes mit dem ersten Teil des Schlittenfußes lösbar verbindet. So wird im Schneidebetrieb verhindert, dass der Schlitten bzw. die Schlittenauflage versehentlich gelöst und unbeabsichtigt in die Reinigungsposition verschwenkt werden kann. Die Verriegelungseinrichtung kann insbesondere als manuell betätigbare Verriegelungseinrichtung ausgebildet sein. Beispielsweise kann die Verriegelungseinrichtung einen von Hand betätigbaren Riegel aufweisen, um die Auflageplatte in der Schneidposition gegen Schwenken zu sichern. Es kann insbesondere vorgesehen sein, dass eine Handhabe drehfest mit einer Schraube oder einem Bajonettverschluss verbunden ist, um die Auflageplatte in der Schneidposition gegen Schwenken zu sichern.

Ein vorteilhafter Kraftverlauf beim Schwenkvorgang ergibt sich, indem in einer Ausgestaltung vorgesehen ist, dass der Massenschwerpunkt des Schlittens und/oder der Massenschwerpunkt der Auflageplatte auf der dem Maschinengehäuse abgewandten Seite des Schlittenschwenklagers angeordnet ist. Dadurch ergibt sich durch das Eigengewicht des Schlittens bzw. der Auflageplatte ein Drehmoment, welches das Ausschwenken des Schlittens unterstützt.

Um die Bediensicherheit weiter zu erhöhen kann vorgesehen sein, dass der Schlittenfuß eine Aussparung aufweist und dass das Dämpfungselement und/oder das Federelement zumindest teilweise innerhalb der Aussparung angeordnet sind. Durch die Anordnung des Dämpfungselements und/oder des Federelements innerhalb einer Aussparung des Schlittenfußes wird einerseits ein mechanischer Schutz des Dämpfungselements und/oder des Federelements erzielt und andererseits wird eine unbeabsichtigte Berührung des Elements vermieden. Insbesondere während des Schwenkens kann so verhindert werden, dass ein Bediener beispielsweise einen Finger im Bereich des Feder- und/oder Dämpfungselements einklemmen kann.

Um eine einfache Reinigung zu ermöglichen, kann in einer Ausgestaltung vorgesehen sein, dass die Auflageplatte mit dem Schlittenfuß derart lösbar verbunden ist, dass die Auflageplatte in der Reinigungsposition von dem Schlittenfuß abnehmbar ist. Dadurch ist es möglich, dass die Ablageplatte zum Reinigen von der Schneidemaschine abgenommen werden kann. Somit ist beispielsweise eine Nassreinigung der Ablageplatte oder eine Reinigung in einer Spülmaschine problemlos möglich.

Eine Anwendung der erfindungsgemäßen Schneidemaschine ist insbesondere in der Lebensmittelverarbeitung vorgesehen. Die Schneidemaschine kann beispielsweise im Frischeverkauf von Wurst und/oder Käse eingesetzt werden. Auch in der industriellen Verarbeitung von Lebensmitteln kann die Schneidemaschine zum Aufschnitt von vorzugsweise vorbestimmten Portionen von Fleisch und/oder Wurst und/oder Käse eingesetzt werden.

Eine beispielhafte Ausgestaltung sowie weitere vorteilhafte Merkmale der Erfindung sind in den Figuren dargestellt und in der zugehörigen Figurenbeschreibung nachfolgend beschrieben. Dabei zeigen:
- Fig. 1:: eine schematische Ansicht einer erfindungsgemäßen Schneidemaschine,
- Fig. 2:: eine Schnittdarstellung im Bereich des Schlittens mit ausgeschwenkter Auflageplatte,
- Fig. 3:: eine Schnittdarstellung im Bereich des Schlittens mit verriegelter Auflageplatte
- Fig. 4:: Eine Detaildarstellung im Bereich des Schlittenfußes mit gelöster Gasdruckfeder
- Fig.5:: Eine Detaildarstellung im Bereich des Schlittenfußes mit freigeschnittenem Gasfederlager

Die Fig. 1 zeigt eine erfindungsgemäße Schneidemaschine 1 mit einem Maschinengehäuse 11. Das Maschinengehäuse 11 weist eine im Wesentlichen rechteckige Basis auf, an der ein Motorturm 15 nach oben abragt. In dem Motorturm 15 ist ein nicht dargestellter Antriebsmotor aufgenommen, der mit einem Schneidmesser 2 verbunden ist und dieses antreibt. An der Oberseite des Motorturms 15 ist eine Bedien- und/oder Anzeigeeinheit zur Bedienung der Schneidemaschine 1 angeordnet.

Das Schneidmesser 2 ist im Bereich seiner Schneide von einem C-förmigen Messerschutzring 22 abgedeckt, um eine unbeabsichtigte Berührung mit der Schneide des Schneidmessers 2 zu verhindern. Die Vorderseite des Schneidmessers 2 ist mit einer Messerabdeckung 23 flächig abgedeckt, um im Schneidbetrieb eine Berührung mit der flachen Seite des rotierenden Schneidmessers 2 zu verhindern.

Das Schneidmesser 2 wird von dem Antriebsmotor angetrieben und rotiert in einer vertikal ausgerichteten Schneidebene. Der Schneidbereich des Schneidmessers 2 wird durch den von dem Messerschutzring 22 freigelassenen Bereich definiert. Vor dem Schneidbereich ist eine parallel zu dem Schneidmesser 2 verschiebbare Anschlagplatte 12 an dem Maschinengehäuse gelagert. Über eine Handhabe 13 kann die Anschlagplatte 12 verstellt werden, um die Schnittstärke und damit eine gewünschte Scheibendicke einzustellen.

Im Bereich vor dem Schneidmesser 2 ist ein parallel zu der Schneidebene verschiebbarer Schlitten 3 angeordnet. Der Schlitten 3 weist einen Schlittenfuß 34 und eine Auflageplatte 31 zur Auflage von Schneidgut auf. Die Auflageplatte 31 ist an ihrer Unterseite mit dem Schlittenfuß 34 verbunden. Der Schlitten 3 ist über den Schlittenfuß 34 an einer Linearführung 17 des Maschinengehäuses 11 gelagert. Der Schlitten 3 umfasst einen Handschutz 32 sowie eine Schneidguthalterung 33. Sowohl die Schneidguthalterung 33 wie auch der Handschutz 32 sind teilweise transparent ausgestaltet, um einem Bediener einen Einblick auf den Schlitten 3 bzw. in den Schneidebereich zu gewähren. Zu schneidendes Schneidgut wird auf die Oberfläche der Auflageplatte 31 aufgelegt und von der Schneidguthaltevorrichtung 33 gehalten. Während des Schneidvorgangs wird das Schneidgut mittels der Schneidguthaltevorrichtung 33 auf das Schneidmesser 2 zu gefördert. Durch hin und her bewegen des Schlittens 3 werden dabei mit dem Schneidmesser 2 einzelne Scheiben von dem strangförmigen Schneidgut abgetrennt.

Die von dem Schneidmesser 2 abgetrennten Scheiben werden hinter dem Schneidmesser 2 von einem Kettenrahmen 14 aufgenommen und quer zu der Schneidebene gefördert. Über einen schwenkbaren Abschläger 14a werden die Scheiben von dem Kettenrahmen 14 abgelöst und in einem Ablagebereich 16 abgelegt.

In den Figuren 2 und 3 ist eine Schnittdarstellung im Bereich des Schlittens 3 gezeigt. Die Fig. 2 zeigt eine Reinigungsposition, also eine ausgeschwenkte Position der Auflageplatte 31. In der Fig. 3 ist die Schneidposition dargestellt. In der Schneidposition ist die Auflageplatte 31 orthogonal, d.h. im Wesentlichen rechteckig zu der Schneidebene bzw. dem Schneidmesser 2 angeordnet. Zudem ist die Auflageplatte 31 in der Schneidposition über eine Verriegelungsvorrichtung 35 gegen versehentliches Ausschwenken verriegelt. Die Auflageplatte 31 ist im Wesentlichen rechteckig ausgestaltet und weist orthogonal zu der Schneidebene eine größere Erstreckung auf als in der parallel zu der Schneidebene orientierten Richtung. Dadurch ist die Auflageplatte 31 zur Auflage von relativ langem Schneidgut geeignet. Der Massenschwerpunkt M der Auflageplatte 31 liegt auf der dem Maschinengehäuse abgewandten Seite des Schlittenfußes 34. Das bedeutet, dass die Gewichtskraft der Auflageplatte 31 ein Drehmoment in Richtung der Reinigungsposition bewirkt.

Die Auflageplatte 31 ist mit einem ersten Teil 341 des Schlittenfußes lösbar verbunden und kann in der Reinigungsposition zu Reinigungszwecken abgenommen werden. Das erste Teil 341 des Schlittenfußes 34 ist über ein Schwenklager 36 mit einem zweiten Teil 342 des Schlittenfußes schwenkbar verbunden. Das Schwenklager 36 weist eine parallel zu der Schneidebene verlaufende Schwenkachse auf.

Die Verriegelungsvorrichtung 35 umfasst eine Handhabe 352 sowie einen von der Handhabe betätigbaren Bolzen 351. Die verriegelte Verriegelungsvorrichtung 35 verbindet in der Schneidposition den ersten Teil 341 des Schlittenfußes mit dem zweiten Teil 342 des Schlittenfußes wie in Fig. 3 ersichtlich. Nach Lösen der Verriegelungsvorrichtung 35 kann der erste Teil 341 des Schlittenfußes ausgeschwenkt werden, wie in der Fig. 2 dargestellt ist. Am Ende des Schwenkweges kommt die Auflageplatte 31 in Kontakt mit einem nicht dargestellten Anschlag, um den Schwenkweg zu begrenzen.

Im unteren Bereich des Schlittenfußes 34 ist eine Gasdruckfeder 4 angeordnet, welche den ersten Teil 341 des Schlittenfußes mit dem zweiten Teil 342 des Schlittenfußes verbindet. Die Gasdruckfeder 4 ist als Gasfeder mit integriertem Dämpfungsmechanismus 5 ausgebildet. Die Gasdruckfeder 4 umfasst einen Zylinder 41, in dem ein Kolben 42 mit einer Kolbenstange linear geführt wird. An beiden Enden weist die Gasdruckfeder 4 Befestigungsaugen 431 und 432 auf, mit denen sie jeweils mit einem der beiden Schlittenteilen 341, 342 verbunden ist. Die Gasdruckfeder 4 ist mit Abstand unterhalb der Schlittenschwenkachse 36 angeordnet und als Druckfeder ausgebildet. Das bedeutet, sie wird beim Schwenken des Schlittens 3 von der Schneidposition in die Reinigungsposition aufgeladen.

Das zweite Teil 342 des Schlittens 3 ist an dem Maschinengehäuse 11 über eine Linearführung 17 linear verschiebbar geführt. Die Linearführung 17 umfasst eine Schiebeachse 171, die mit dem Maschinengehäuse 11 verbunden ist und innerhalb des Maschinengehäuses 11 parallel zu der Schneidebene verläuft. Oberhalb der Schiebeachse 171 ist eine Drehmomentstütze 172 angeordnet. Die Drehmomentstütze 172 verhindert ein seitliches Verkippen des Schlittens 3.

Um den Schlitten 3 bzw. die Auflageplatte 31 in die Reinigungsposition zu schwenken, löst ein Bediener ausgehend von der in der Fig. 3 dargestellten Schneidposition über die Handhabe 352 die Verriegelungsvorrichtung 35. Daraufhin kommt die Verbindung zwischen dem ersten Teil 341 des Schlittens und dem zweiten Teil 342 des Schlittenfußes 34 lose. In dieser Position verhindert die Gasdruckfeder 4, dass die Auflageplatte 31 aufgrund ihres Gewichts unkontrolliert in die Reinigungsposition ausschwenkt. Der Bediener kann nun mit relativ geringem Kraftaufwand die Auflageplatte 31 ausschwenken, d.h. in die Reinigungsposition verbringen, wobei die Gasdruckfeder 4 gegen die Schwenkbewegung eine Gegenkraft aufbringt. Dadurch wird die Schwenkbewegung gedämpft und die Gasdruckfeder 4 wird gleichzeitig aufgeladen. D.h. in der Gasdruckfeder 4 wird ein Teil der Bewegungsenergie beim Ausschwenken gespeichert. Die Gasdruckfeder 4 entwickelt dabei eine Kraft, die der Drehrichtung beim Ausschwenken der Auflageplatte 31 entgegenwirkt und beim Ausschwenken die Auflageplatte 31 abbremst.

Diese Gegenkraft bewirkt auch, dass der Bediener beim Zurückschwenken der Auflageplatte 31 von der in Fig. 2 dargestellten Reinigungsposition in die in der Fig. 3 dargestellte Schneidposition nur eine relativ geringe Kraft aufwenden muss, da die Gasdruckfeder 4 das erste Teil 341 des Schlittenfußes 34 bzw. die Auflageplatte 31 in Richtung der Schneidposition beaufschlagt. Nachdem die Auflageplatte 31 wieder in Schneidposition verbracht wurde, verriegelt der Bediener über die Handhabe 352 die Verriegelungsvorrichtung 35. Anschließend kann der Schneidebetrieb der Schneidemaschine 1 wieder aufgenommen werden.

In der Fig. 4 ist eine Situation beim Ein- oder Ausbau der Gasdruckfeder 4 dargestellt. Die Gasdruckfeder 4 weist in ihrer eingebauten Lage, die aus Fig. 3 ersichtlich ist, eine Vorspannung auf, die verhindert, dass der Schlitten 3 nach Lösen der Verriegelungseinrichtung 35 bereits auskippt. Diese Vorspannung erschwert aber den Einbau der Gasdruckfeder 4. Die Gasdruckfeder weist deshalb einen Lagerblock 44 auf, der mit dem ersten Befestigungspunkt 431 der Gasdruckfeder 4 schwenkbar verbunden ist. Die Verbindung von Gasdruckfeder 4 und Lagerblock 44 erfolgt außerhalb des Maschinengehäuses 11 und kann beispielsweise bei der Herstellung vor dem Zusammenbau der Schneidemaschine bereits vorbereitet werden. Die Gasdruckfeder 4 wird dann zusammen mit dem Lagerblock 44 von unten her in eine Aussparung 37 des ersten Teils 341 des Schlittenfußes eingesetzt. Der Lagerblock 44 ist in der Aussparung 37 formschlüssig aufgenommen. Die Ausnehmung 37 erstreckt sich in vertikaler Richtung über eine größere Strecke als die Höhe des Lagerblocks 44. Daher kann der Lagerblock innerhalb der Aussparung 37 verschoben werden, d.h. nach oben ausweichen. Durch diese Ausweichbewegung wird die effektive Länge, die zum Einbau der Gasdruckfeder zur Verfügung steht, vergrößert. Das bedeutet, die Gasdruckfeder 4 kann spannungsfrei eingebaut werden. Nach dem Einsetzen des Lagerblocks in die Aussparung 37 wird das zweite Ende 432 der Gasdruckfeder 4 mit dem feststehenden zweiten Teil 342 des Schlittenfußes verbunden bzw. verschraubt.

In der Fig. 5 ist die Gasdruckfeder 4 mit dem freigeschnittenen Lagerblock 44 dargestellt. Der Übersichtlichkeit halber wurde das erste Teil des Schlittenfußes in der Zeichnung entfernt, um die Anordnung von Gasdruckfeder 4 und Lagerblock 44 in der Einbaulage zu demonstrieren.

Nachdem die Gasdruckfeder 4 an dem zweiten Teil 342 des Schlittenfußes befestigt ist, wird von unten durch eine Öffnung im ersten Teil 341 des Schlittenfußes eine Schraube 45 eingeführt und mit dem Lagerblock 44 verbunden. Durch Anziehen dieser Schraube 45 wird der Lagerblock 44 in der Darstellung der Fig. 4 nach unten gegen das erste Teil 341 des Schlittenfußes gezogen. Bei dieser Bewegung wird gleichzeitig die Gasdruckfeder 4 vorgespannt. Die Verschraubung ist fest, sobald der Lagerblock 44 auf dem unteren Steg des ersten Teiles 341 des Schlittenfußes aufliegt und die Schraube 45 ihr vorbestimmtes Anzugsmoment erreicht hat. Diese Position entspricht der Darstellung in Fig. 3. In dieser Stellung, also in der Schneidposition des Schlittens, ist die Gasdruckfeder 4 vorgespannt und bewirkt, dass die Auflageplatte 31 des Schlittens in Richtung der Schneidposition beaufschlagt ist. Durch diese Vorspannung der Gasdruckfeder 4 wird verhindert, dass nach Lösen der Verriegelungsvorrichtung 35 die Auflageplatte 31 selbsttätig auskippt.

Ein Ausbau der Gasdruckfeder 4 erfolgt sinngemäß in umgekehrter Reihenfolge. Ausgehend von der Schneidposition des Schlittens, die in der Fig. 3 dargestellt ist, wird zunächst die Verschraubung des Lagerblocks durch Lösen der Schraube 45 gelöst. Dabei wird der Lagerblock 44 entlang der Ausnehmung 37 von der Kraft der Gasdruckfeder 4 nach oben gedrückt und die Gasdruckfeder 4 entspannt. Anschließend kann die Verbindung 432 der Gasdruckfeder 4 mit dem ersten Schlittenteil 342 gelöst und die Gasdruckfeder dann zusammen mit dem Lagerblock 44 nach unten aus der Aussparung 37 herausgenommen werden. So ist es auf relativ einfache Art und Weise möglich, beispielsweise im Rahmen einer Wartung, ein verschlissenes Federelement auszutauschen.

### Bezugszeichenliste

- 1: Schneidemaschine
- 11: Maschinengehäuse
- 12: Anschlagplatte
- 13: Schnittflächenverstellung
- 14: Kettenrahmen
- 14a: Abschläger
- 15: Motorturm
- 16: Ablagebereich
- 17: Linearführung
- 171: Schiebeachse
- 172: Drehmomentstütze
- 2: Schneidmesser
- 21: Messerabdeckung
- 22: Messerschutzring
- 3: Schlitten
- 31: Auflageplatte
- 32: Handschutz
- 33: Schneidguthalter
- 34: Schlittenfuß
- 341: Schlittenfuß erstes Teil
- 342: Schlittenfuß zweites Teil
- 35: Verriegelungseinrichtung
- 351: Bolzen
- 352: Handhabe
- 36: Schlittenschwenklager
- 37: Aussparung
- 4: Gasdruckfeder
- 41: Zylinder
- 42: Kolben
- 431: erstes Befestigungsauge
- 432: zweites Befestigungsauge
- 44: Lagerblock
- 45: Schraube
- 5: Dämpfungselement
- M: Massenschwerpunkt

## Patentansprüche

1. Schneidemaschine zum Abtrennen von Scheiben von insbesondere strangförmigem Schneidgut,
mit einem Maschinengehäuse (11), welches einen Antriebsmotor und ein von diesem in einer Schneidebene rotierend angetriebenes Schneidmesser (2) und einen parallel zu der Schneidebene hin und her bewegbaren Schlitten (3) mit einer Auflageplatte (31) und einem die Auflageplatte (31) mit dem Maschinengehäuse (11) verbindenden Schlittenfuß (34) aufweist,
und mit einem Schlittenschwenklager (36) welches eine parallel zu der Schneidebene verlaufenden Schwenkachse aufweist um die Auflageplatte (31) von einer im wesentlichen orthogonal zu der Schneidebene ausgerichteten Schneidposition in eine Reinigungsposition zu schwenken,
**dadurch gekennzeichnet,**
**dass** der Schlitten (3) einen Öldruckdämpfer oder eine Gasdruckfeder (4) als Dämpfungselement (5) und/oder als Federelement (4) aufweist, welche zwischen der Auflageplatte (31) und dem Schlittenfuß (34) oder zwischen einem ersten Teil (341) des Schlittenfußes und einem zweiten Teil (342) des Schlittenfußes eine Verbindung bewirkt,
um die Schwenkbewegung der Auflageplatte (31) von der Schneidposition in die Reinigungsposition und/oder zurück zu dämpfen und/oder zu unterstützen.

2. Schneidemaschine nach Anspruch 1,
**dadurch gekennzeichnet,**
**dass** die Gasdruckfeder (4) in der Schneidposition des Schlittens (3) vorgespannt ist und bewirkt, dass die Auflageplatte (31) in Richtung der Schneidposition beaufschlagt ist.

3. Schneidemaschine nach einem der Ansprüche 1 oder 2,
**dadurch gekennzeichnet,**
**dass** die Gasdruckfeder (4) die Auflageplatte (31) mit einer Kraft in Richtung der Schneidposition beaufschlagt.

4. Schneidemaschine nach Anspruch 3,
**dadurch gekennzeichnet,**
**dass** die Gasdruckfeder (4) so ausgebildet oder bemessen ist, dass sich in der Schneidposition die von dem Schlitten (3) oder der Auflageplatte (31) ausgehende Kraft und die von der Gasdruckfeder ausgehende Gegenkraft neutralisieren oder eine Kraft kleiner als 20 N in Richtung der Schneidposition resultiert.

5. Schneidemaschine nach einem der vorhergehenden Ansprüche,
**dadurch gekennzeichnet,**
**dass** das Federelement (4) zwischen der Auflageplatte (31) und dem Schlittenfuß (34) angeordnet ist oder zwischen einem ersten Teil (341) des Schlittenfußes und einem zweiten Teil (342) des Schlittenfußes angeordnet ist, und derart ausgebildet ist, dass das Federelement beim Schwenken der Auflageplatte (31) von der Schneidposition in die Reinigungsposition aufgeladen wird.

6. Schneidemaschine nach einem der vorhergehenden Ansprüche,
**dadurch gekennzeichnet,**
**dass** das Federelement (4) zwischen der Auflageplatte (31) und dem Schlittenfuß (34) angeordnet ist oder zwischen einem ersten Teil (341) des Schlittenfußes und einem zweiten Teil (342) des Schlittenfußes angeordnet ist, und derart ausgebildet ist, dass das Federelement beim Schwenken der Auflageplatte (31) von der Reinigungsposition in die Schneidposition entladen wird.

7. Schneidemaschine nach einem der vorhergehenden Ansprüche,
**dadurch gekennzeichnet,**
**dass** das Schlittenschwenklager (36) die Auflageplatte (31) mit dem Schlittenfuß (34) schwenkbar verbindet und der Schlittenfuß (34) mit einer in oder an dem Maschinengehäuse (11) angeordneten Linearführung (17) verbunden ist.

8. Schneidemaschine nach einem der vorhergehenden Ansprüche,
**dadurch gekennzeichnet,**
**dass** das Schlittenschwenklager (36) den ersten Teil (341) des Schlittenfußes mit dem zweiten Teil (342) des Schlittenfußes schwenkbar verbindet, und der erste Teil (341) des Schlittenfußes mit einer in oder an dem Maschinengehäuse (11) angeordneten Linearführung (17) verbunden ist und der zweite Teil (342) des Schlittenfußes mit der Auflageplatte (31) fest verbunden ist.

9. Schneidemaschine nach einem der vorhergehenden Ansprüche,
**dadurch gekennzeichnet,**
**dass** der Schlittenfuß (34) eine lösbare Verriegelungseinrichtung (35) aufweist, um die Auflageplatte (31) in der Schneidposition gegen Schwenken zu sichern, vorzugsweise indem die Verriegelungseinrichtung (35) in der Schneidposition den zweiten Teil (342) des Schlittenfußes mit dem ersten Teil (341) des Schlittenfußes lösbar verbindet.

10. Schneidemaschine nach einem der vorhergehenden Ansprüche,
**dadurch gekennzeichnet,**
**dass** der Massenschwerpunkt (M) des Schlittens (3) und/oder der Massenschwerpunkt der Auflageplatte (31) auf der dem Maschinengehäuse (11) abgewandten Seite des Schlittenschwenklagers (36) angeordnet ist.

11. Schneidemaschine nach einem der vorhergehenden Ansprüche,
**dadurch gekennzeichnet,**
**dass** der Schlittenfuß (34) eine Aussparung (37) aufweist und dass das Dämpfungselement (5) und/oder das Federelement (4) zumindest teilweise innerhalb der Aussparung angeordnet ist.

12. Schneidemaschine nach einem der vorhergehenden Ansprüche,
**dadurch gekennzeichnet,**
**dass** die Auflageplatte (31) mit dem Schlittenfuß (34) derart lösbar verbunden ist, dass die Auflageplatte (31) in der Reinigungsposition von dem Schlittenfuß (34) abnehmbar ist.

13. Verfahren zur Herstellung einer Schneidemaschine mit einem in einer Schneidebene rotierend angetriebenen Schneidmesser (2) und einem parallel zu der Schneidebene hin und her bewegbaren Schlitten (3) der über einen zweiteiligen Schlittenfuß (34) linear verschiebbar geführt und zu Reinigungszwecken um eine parallel zu der Schneidebene verlaufende Schwenkachse ausschwenkbar und ist, und die Schwenkachse den ersten Teil (341) des Schlittenfußes an dem zweiten Teil (342) des Schlittenfußes schwenkbar lagert,
**dadurch gekennzeichnet,**
**dass** die Schwenkbewegung des Schlittens (3) in die Reinigungsstellung und/oder zurück über ein Federelement (4) oder ein Feder- und Dämpfungselement (5) gedämpft und/oder unterstützt wird, wobei bei einer Montage des Federelements (4) oder des Feder- und Dämpfungselements (5) zuerst dessen erstes Ende (431) mit einem Lagerblock (44) verbunden wird und anschließend das Federelement (4) oder das Feder- und Dämpfungselement (5) zusammen mit dem Lagerblock (44) in eine an einem ersten Teil (341) des Schlittenfußes angeordnete Aussparung (37) eingeführt wird und danach das zweite Ende (432) des Federelements (4) oder des Feder- und Dämpfungselements (5) mit dem zweiten Teil (342) des Schlittenfußes verbunden wird.

14. Verfahren zur Herstellung einer Schneidemaschine nach Anspruch 13,
**dadurch gekennzeichnet,**
**dass** der Lagerblock (44) in der Aussparung (37) formschlüssig gehalten und linear verschiebbar geführt wird.

15. Verfahren zur Herstellung einer Schneidemaschine nach Anspruch 13 oder 14,
**dadurch gekennzeichnet,**
**dass** der Lagerblock (44) in der Aussparung (37) über eine Schraubverbindung mit dem ersten Teil (341) des Schlittenfußes verschraubt wird und das Federelement (4) oder das Feder- und Dämpfungselement (5) beim Verschrauben des Lagerblocks (44) gespannt wird.

## Claims

1. Slicing machine for cutting off slices of in particular an elongate item to be cut,
having a machine housing (11) which has a drive motor and a cutting knife (2) that is driven in rotation in a slicing plane thereby, and a carriage (3) that is movable back and forth parallel to the slicing plane and has a support plate (31) and a carriage base (34) connecting the support plate (31) to the machine housing (11), and having a carriage pivot bearing (36) which has a pivot axis extending parallel to the slicing plane in order to pivot the support plate (31) from a slicing position oriented substantially orthogonally to the slicing plane into a cleaning position,
**characterized**
**in that** the carriage (3) has an oil shock absorber or a gas compression spring (4) as damping element (5) and/or as spring element (4), which effects a connection between the support plate (31) and the carriage base (34) or between a first part (341) of the carriage base and a second part (342) of the carriage base, in order to damp and/or to support the pivoting movement of the support plate (31) from the slicing position into the cleaning position and/or back again.

2. Slicing machine according to Claim 1,
**characterized**
**in that** the gas compression spring (4) is pretensioned in the slicing position of the carriage (3) and has the effect that the support plate (31) is urged in the direction of the slicing position.

3. Slicing machine according to either of Claims 1 and 2,
**characterized**
**in that** the gas compression spring (4) urges the support plate (31) in the direction of the slicing position with a force.

4. Slicing machine according to Claim 3,
**characterized**
**in that** the gas compression spring (4) is configured or dimensioned such that, in the slicing position, the force originating from the carriage (3) or the support plate (31) and the opposing force originating from the gas compression spring cancel one another out, or a force of less than 20 N in the direction of the slicing position results.

5. Slicing machine according to one of the preceding claims,
**characterized**
**in that** the spring element (4) is arranged between the support plate (31) and the carriage base (34) or is arranged between a first part (341) of the carriage base and a second part (342) of the carriage base, and is configured such that the spring element is loaded when the support plate (31) is pivoted from the slicing position into the cleaning position.

6. Slicing machine according to one of the preceding claims,
**characterized**
**in that** the spring element (4) is arranged between the support plate (31) and the carriage base (34) or is arranged between a first part (341) of the carriage base and a second part (342) of the carriage base, and is configured such that the spring element is relieved of load when the support plate (31) is pivoted from the cleaning position into the slicing position.

7. Slicing machine according to one of the preceding claims,
**characterized**
**in that** the carriage pivot bearing (36) connects the support plate (31) to the carriage base (34) in a pivotable manner, and the carriage base (34) is connected to a linear guide (17) arranged in or on the machine housing (11).

8. Slicing machine according to one of the preceding claims,
**characterized**
**in that** the carriage pivot bearing (36) connects the first part (341) of the carriage base to the second part (342) of the carriage base in a pivotable manner, and the first part (341) of the carriage base is connected to a linear guide (17) arranged in or on the machine housing (11) and the second part (342) of the carriage base is firmly connected to the support plate (31).

9. Slicing machine according to one of the preceding claims,
**characterized**
**in that** the carriage base (34) has a releasable locking device (35) in order to secure the support plate (31) against pivoting in the slicing position, preferably by the locking device (35) releasably connecting the second part (342) of the carriage base to the first part (341) of the carriage base in the slicing position.

10. Slicing machine according to one of the preceding claims,
**characterized**
**in that** the centre of mass (M) of the carriage (3) and/or the centre of mass of the support plate (31) is arranged on that side of the carriage pivot bearing (36) that is remote from the machine housing (11).

11. Slicing machine according to one of the preceding claims,
**characterized**
**in that** the carriage base (34) has a cutout (37), and in that the damping element (5) and/or the spring element (4) is arranged at least partially within the cutout.

12. Slicing machine according to one of the preceding claims,
**characterized**
**in that** the support plate (31) is releasably connected to the carriage base (34) such that the support plate (31) is removable from the carriage base (34) in the cleaning position.

13. Method for producing a slicing machine having a cutting knife (2) that is driven in rotation in a slicing plane and a carriage (3) that is movable back and forth parallel to the slicing plane, said carriage (3) being guided in a linearly displaceable manner via a two-part carriage base (34) and being pivotable out about a pivot axis extending parallel to the slicing plane for cleaning purposes, and the pivot axis mounts the first part (341) of the carriage base in a pivotable manner on the second part (342) of the carriage base,
**characterized**
**in that** the pivoting movement of the carriage (3) into the cleaning position and/or back again is damped and/or supported via a spring element (4) or a spring and damping element (5), wherein, when the spring element (4) or the spring and damping element (5) is fitted, first of all its first end (431) is connected to a bearing block (44) and then the spring element (4) or the spring and damping element (5) is introduced, together with the bearing block (44), into a cutout (37) arranged in a first part (341) of the carriage base, and subsequently the second end (432) of the spring element (4) or of the spring and damping element (5) is connected to the second part (342) of the carriage base.

14. Method for producing a slicing machine according to Claim 13,
**characterized**
**in that** the bearing block (44) is held in a form-fitting manner and guided in a linearly displaceable manner in the cutout (37).

15. Method for producing a slicing machine according to Claim 13 or 14,
**characterized**
**in that**, in the cutout (37), the bearing block (44) is screwed to the first part (341) of the carriage base via a screw connection, and the spring element (4) or the spring and damping element (5) is tensioned when the bearing block (44) is screw-connected.

## Revendications

1. Machine de coupe pour trancher des tranches de produit à couper notamment en forme de boudin, comprenant un boîtier de machine (11) qui présente un moteur d'entraînement et une lame de coupe (2) entraînée en rotation par celui-ci dans un plan de coupe et un chariot (3) pouvant être déplacé d'avant en arrière parallèlement au plan de coupe avec une plaque d'appui (31) et une base de chariot (34) reliant la plaque d'appui (31) au boîtier de machine (11), et comprenant un palier pivotant de chariot (36) qui présente un axe de pivotement s'étendant parallèlement au plan de coupe afin de faire pivoter la plaque d'appui (31) d'une position de coupe orientée essentiellement perpendiculairement au plan de coupe dans une position de nettoyage,
**caractérisée en ce que**
le chariot (3) présente un amortisseur à pression d'huile ou un ressort de compression à gaz (4) en tant qu'élément d'amortissement (5) et/ou en tant qu'élément de ressort (4), qui établit une liaison entre la plaque d'appui (31) et la base de chariot (34) ou entre une première partie (341) de la base de chariot et une deuxième partie (342) de la base de chariot, afin d'amortir et/ou de supporter le mouvement de pivotement de la plaque d'appui (31) depuis la position de coupe dans la position de nettoyage et/ou inversement.

2. Machine de coupe selon la revendication 1,
**caractérisée en ce que**
le ressort de compression à gaz (4) est précontraint dans la position de coupe du chariot (3) et fait en sorte que la plaque d'appui (31) soit sollicitée dans la direction de la position de coupe.

3. Machine de coupe selon l'une quelconque des revendications 1 ou 2,
**caractérisée en ce que**
le ressort de compression à gaz (4) sollicite la plaque d'appui (31) avec une force dans la direction de la position de coupe.

4. Machine de coupe selon la revendication 3,
**caractérisée en ce que**
le ressort de compression à gaz (4) est réalisé ou dimensionné de telle sorte que la force provenant du chariot (3) ou de la plaque d'appui (31) et la force conjuguée provenant du ressort de compression à gaz se neutralisent dans la position de coupe ou qu'il en résulte une force inférieure à 20 N dans la direction de la position de coupe.

5. Machine de coupe selon l'une quelconque des revendications précédentes,
**caractérisée en ce que**
l'élément de ressort (4) est disposé entre la plaque d'appui (31) et la base de chariot (34) ou entre une première partie (341) de la base de chariot et une deuxième partie (342) de la base de chariot et est réalisé de telle sorte que l'élément de ressort soit chargé lors du pivotement de la plaque d'appui (31) de la position de coupe dans la position de nettoyage.

6. Machine de coupe selon l'une quelconque des revendications précédentes,
**caractérisée en ce que**
l'élément de ressort (4) est disposé entre la plaque d'appui (31) et la base de chariot (34) ou entre une première partie (341) de la base de chariot et une deuxième partie (342) de la base de chariot et est réalisé de telle sorte que l'élément de ressort soit déchargé lors du pivotement de la plaque d'appui (31) de la position de nettoyage dans la position de coupe.

7. Machine de coupe selon l'une quelconque des revendications précédentes,
**caractérisée en ce que**
le palier pivotant de chariot (36) relie de manière pivotante la plaque d'appui (31) à la base de chariot (34) et la base de chariot (34) est connectée à un guide linéaire (17) disposé dans ou sur le boîtier de machine (11).

8. Machine de coupe selon l'une quelconque des revendications précédentes,
**caractérisée en ce que**
le palier pivotant de chariot (36) relie de manière pivotante la première partie (341) de la base de chariot à la deuxième partie (342) de la base de chariot et la première partie (341) de la base de chariot est connectée à un guide linéaire (17) disposé dans ou sur le boîtier de machine (11) et la deuxième partie (342) de la base de chariot est connectée fixement à la plaque d'appui (31) .

9. Machine de coupe selon l'une quelconque des revendications précédentes,
**caractérisée en ce que**
la base de chariot (34) présente un dispositif de verrouillage amovible (35) afin de fixer la plaque d'appui (31) dans la position de coupe pour l'empêcher de pivoter, de préférence par le fait que le dispositif de verrouillage (35), dans la position de coupe, relie la deuxième partie (342) de la base de chariot à la première partie (341) de la base de chariot.

10. Machine de coupe selon l'une quelconque des revendications précédentes,
**caractérisée en ce que**
le centre de masse (M) du chariot (3) et/ou le centre de masse de la plaque d'appui (31) sont disposés sur le côté du palier pivotant de chariot (36) opposé au boîtier de machine (11).

11. Machine de coupe selon l'une quelconque des revendications précédentes,
**caractérisée en ce que**
la base de chariot (34) présente un évidement (37) et **en ce que** l'élément d'amortissement (5) et/ou l'élément de ressort (4) sont disposés au moins en partie à l'intérieur de l'évidement.

12. Machine de coupe selon l'une quelconque des revendications précédentes,
**caractérisée en ce que**
la plaque d'appui (31) est connectée de manière amovible à la base de chariot (34) de telle sorte que la plaque d'appui (31) puisse être enlevée de la base de chariot (34) dans la position de nettoyage.

13. Procédé de fabrication d'une machine de coupe comprenant une lame de coupe (2) entraînée en rotation dans un plan de coupe et un chariot (3) pouvant être déplacé d'avant en arrière parallèlement au plan de coupe, qui est guidé de manière déplaçable linéairement par le biais d'une base de chariot en deux parties (34) et qui peut être pivoté à des fins de nettoyage autour d'un axe de pivotement s'étendant parallèlement au plan de coupe et l'axe de pivotement supportant de manière pivotante la première partie (341) de la base de chariot sur la deuxième partie (342) de la base de chariot,
**caractérisé en ce que**
le mouvement de pivotement du chariot (3) dans la position de nettoyage et/ou dans la position inverse est amorti et/ou supporté par le biais d'un élément de ressort (4) ou d'un élément de ressort et d'amortissement (5), dans le cas d'un montage de l'élément de ressort (4) ou de l'élément de ressort et d'amortissement (5), sa première extrémité (431) étant d'abord connectée à un bloc palier (44) puis l'élément de ressort (4) ou l'élément de ressort et d'amortissement (5) conjointement avec le bloc palier (44) étant introduits dans un évidement (37) disposé au niveau d'une première partie (341) de la base de chariot puis la deuxième extrémité (432) de l'élément de ressort (4) ou de l'élément de ressort et d'amortissement (5) étant connectée à la deuxième partie (342) de la base de chariot.

14. Procédé de fabrication d'une machine de coupe selon la revendication 13,
**caractérisé en ce que**
le bloc palier (44) est retenu par engagement par correspondance de formes dans l'évidement (37) et est guidé de manière déplaçable linéairement.

15. Procédé de fabrication d'une machine de coupe selon la revendication 13 ou 14,
**caractérisé en ce que**
le bloc palier (44) dans l'évidement (37) est vissé par le biais d'une connexion vissée à la première partie (341) de la base de chariot et l'élément de ressort (4) ou l'élément de ressort et d'amortissement (5) est tendu lors du vissage du bloc palier (44).
